# EUROPÄISCHE PATENTSCHRIFT

(11) **EP 2 893 086 B1**
(45) Veröffentlichungstag und Bekanntmachung des Hinweises auf die Patenterteilung: **24.08.2016**
(21) Anmeldenummer: 13771360.8
(22) Anmeldetag: 29.08.2013
(51) Int. Cl.: E02D 29/14

(54) **OFFSHORE-FUNDAMENT SOWIE HERSTELLUNGSVERFAHREN**
OFFSHORE FOUNDATION, AND PRODUCTION METHOD
FONDATION OFFSHORE ET PROCÉDÉ DE CONSTRUCTION

(30) Priorität: 03.09.2012 DE 102012108166
(43) Veröffentlichungstag der Anmeldung: 15.07.2015
(73) Patentinhaber: Van Der Meer, Jacobus, 21762 Otterndorf (DE)
(72) Erfinder: Van Der Meer, Jacobus, 21762 Otterndorf (DE)
(74) Vertreter: Hansen, Jochen
(86) Internationale Anmeldenummer: PCT/DE2013/100311
(87) Internationale Veröffentlichungsnummer: WO 2014/032658

(56) Entgegenhaltungen:
- CA-A1- 2 443 759
- US-A- 3 965 687

## Beschreibung

Die Erfindung betrifft ein Offshore-Fundament für einen Monopile einer Offshore-Energieanlage, insbesondere Wind- oder Wasserkraftenergieanlage, zur Sicherung des Monopiles im und am Meeresboden sowie ein Herstellungsverfahren zur Herstellung eines Offshore-Fundamentes.

Aus dem Stand der Technik sind unterschiedliche Anordnungen bekannt, um Offshore-Energieanlagen auf und im Meeresboden zu sichern. Hierzu werden im Wesentlichen Monopiles, Tripods, Jackets und Schwerkraftfundamente verwendet, um die Energieanlagen-Türme mit dem Boden zu verbinden.

Aus der Druckschrift WO 2013/022338 A1 ist ein Offshore-Fundament für Windenergieanlagen bekannt, wobei zunächst ein Platzhalterelement mit einer Aufnahme für einen später einzusetzenden Monopile auf dem Boden positioniert, anschließend mit einem Hilfselement verschlossen und darauf hin zunächst mit einer feinkörnigen Filteranlage und abschließend mit einer Decklage aus großen Steinen oder Felsen bedeckt wird. Nach dem Aufbau der unterschiedlichen Gesteinslagen erfolgt das Abheben des verschließenden Hilfselementes, so dass die Aufnahme innerhalb des Platzhalterelementes freigegeben wird und der Monopile durch diese Aufnahme in den Boden geführt werden kann.

Der hier beschriebene Gegenstand bezieht sich auf Monopile-Anordnungen, kann aber auch für weitere Energieanlagen-Standwerke genutzt werden.

Eine Monopile-Konstruktion besteht aus einem zylindrischen hohlen Pfahl, meistens aus einem Metall, neuerdings aber auch aus faserverstärkten Kunststoffen. Das Monopile wird in vielen europäischen Offshore-Windparks in Küstennähe verwendet und eignet sich bisher nur für Fundamente in Wassertiefen bis zu etwa 30 Metern. Für den Einsatz leistungsfähigerer Offshore-Energieanlagen in größeren Wassertiefen sind bislang Monopile-Konstruktionen wirtschaftlich nicht geeignet. Ihr Einsatz ist bis zu Wassertiefen von etwa 30 Metern noch wirtschaftlich. Monopiles können einfach und schnell installiert werden, wobei für deren Errichtung häufig schwere Rammgeräte verwendet werden. Monopile-Konstruktionen lassen sich aufwendig gegen die Auskolkung sichern und bieten zudem einen guten Kollisionsschutz. Sie sind in steinigen Meeresböden bislang nicht einsetzbar.

In Deutschland weisen 80% der möglichen Standorte für Offshore-Energieanlagen eine Wassertiefe von 35 bis 45 Meter auf, so dass hier die einfache Anwendung eines Monopiles in einer üblichen Ausgestaltung mit einem Durchmesser von 6 bis 7 Meter nicht mehr wirtschaftlich anwendbar ist und zudem die Stabilität nicht gewährleistet werden kann.

Der vorliegenden Erfindung liegt die Aufgabe zugrunde, ein Offshore-Fundament für einen Monopile für eine Offshore-Energieanlage aufzuzeigen, das die Verwendung von Monopile-Strukturen in größeren Wassertiefen kostengünstig ermöglicht, gleichzeitig einen ausreichenden Kolkschutz bietet, unabhängig von einem Bauzeitplan für die Energieanlagen bzw. die Gestellung der MonopileStrukturen und zudem ohne aufwendige Nachprofilierungsarbeiten herstellbar ist.

Ferner ist es weiter Aufgabe der vorliegenden Erfindung, ein Herstellungsverfahren für ein Offshore-Fundament aufzuzeigen, wobei dieses Herstellungsverfahren die zuvor genannten vorrichtungsgemäßen Aufgaben kostengünstig erfüllt.

Gelöst werden diese Aufgaben mit einem Offshore-Fundament nach Anspruch 1 sowie einem Herstellungsverfahren für ein Offshore-Fundament nach Anspruch 7.

Dadurch, dass das Offshore-Fundament ausschließlich aus auf dem Meeresboden aufgeschütteten ungebundenen gebrochenen Steinen in Form eines weit gestuften Gemisches im Bereich von 1 mm bis 200 mm Gesteinsgröße besteht und die Steine im Verbund kegelförmig, wenigstens kegelstumpfförmig, aufgeschüttet sedimentiert angeordnet sind, wobei die Steine auf dem Meeresboden punktuell am späteren Ort des Monopiles aufgebracht sind und ausschließlich durch deren Eigengewicht verdichtet, wenigstens sedimentiert sind, kann ein Monopile von oben in dieses Fundament eingetrieben und im Anschluss weiter in den Meeresboden eindringend eingebracht werden, wobei jedoch das Einbringen auf den Meeresboden erheblich geringer ausfällt als mit bisherigen Fundamenten für Monopiles notwendig. Bisherige Monopiles müssen deutlich weiter in den Meeresboden eingebracht werden, um ausreichend Standsicherheit für die später aufgesetzte Energieanlage gewährleisten zu können. Durch das künstliche Aufschütten des Meeresbodens in Form eines Kegelstumpfes bzw. eines Kegels wird die Standsicherheit nunmehr im Wesentlichen durch das auf dem Meeresboden aufgeschüttete Fundament erbracht. Hierbei ist insbesondere die Gesteinsform von entscheidender Bedeutung, da die ungebundenen gebrochenen Steine durch das Einbringen und die Eigenverdichtung nach dem Aufbringen auf dem Meeresboden besonders gut miteinander verzahnen bzw. sich miteinander verbinden, so dass selbst starke Bewegungen und Kräfte sehr gut in das Fundament und den Meeresboden eingeleitet werden können.

Ein entsprechend erfindungsgemäßes Offshore-Fundament ist erosionssicher gegen Strömung als auch filterstabil gegenüber dem vorhandenen Boden.

Aufgrund der verwendeten Korngrößen ist der zu einem Kegelstumpf sedimentierte Gesteinskegel gleichwohl durchramm- bzw. durchbohrbar.

Insbesondere kann das Material in die statische Berechnung einbezogen werden, da das wenigstens als Kegelstumpf ausgebildete Offshore-Fundament einen Großteil der Horizontalkräfte aufnimmt. Daher kann die Berechnungssohle deutlich erhöht werden, so dass auch tiefere Meeresböden als Standorte in Frage kommen können. Diesbezüglich können Monopiles gleichdimensioniert produziert werden, da der Höhenausgleich durch den Kegel bzw. den Kegelstumpf erfolgt, was zu einer Serienproduktion mit nur wenigen Grundvarianten des Monopiles führt und somit erhebliche Kosten in der Planung, der Produktion und der Lagerung einspart.

Durch die Vorbelastung des Meeresbodens und die erhöhte kegelförmige Aufschüttung wird der darunterliegende Meeresgrund bereits weiter verdichtet, was zu einer Konsolidierung führt. Hierdurch kann zudem die statische Berechnungsgrundlage erheblich verbessert werden, da das Eigengewicht des kegelstumpfförmig aufgeschütteten Offshore-Fundamentes den Meeresgrund und die darunter liegenden Schichten statisch erheblich verbessert.

Der Kegel aus dem weit gestuften Gemisch ersetzt einen zusätzlichen Kolkschutz äußerst effektiv.

Gebrochene Steine werden ausschließlich durch Brechen hergestellt und sind 100% gebrochenes Kernbankgestein. Hierbei kommt es insbesondere auf die ungleichförmige Kornform an. Es handelt sich nicht um kubische oder gar kugelförmige geschlagene Steine, sondern ausschließlich um gebrochene Steine.

Ein gebrochenes Korn erzeugt einen maximalen Verbund untereinander, was zu einer dauerhaften sehr guten Verzahnung miteinander führt, so dass die Langlebigkeit des Offshore-Fundamentes dauerhaft gewährleistet ist.

Da das Gemisch aus ungebundenen gebrochenen Steinen besonders leicht verfügbar ist, da sämtliche möglichen Gesteinsarten hierzu verwendet werden können, stellt dies ein besonders leicht herzustellendes Offshore-Fundament für Monopile-Strukturen dar. Zudem kann unabhängig von der späteren Monopile-Einbringung die Offshore-Fundamentstruktur bereits frühzeitig aufgebaut werden. Bevorzugt werden Tiefengesteine, wie Granit oder auch Granodiorite verwendet.

Es handelt sich bei den ausschließlich ungebundenen gebrochenen Steinen insbesondere um Natursteine, die mit Schiffen kostengünstig an den Einbringungs- bzw. Herstellungsort transportiert werden können und beispielsweise mittels Fallpipe-Schiffen entsprechend am Meeresgrund aufgebaut werden können.

Ein Kolkschutz ist nicht notwendig, da das Material in Kegelform gleichzeitig erosionsstabil ist. Die Kegelform bietet hierzu selbst eine überraschend einfache Kolkschutzfunktion, so dass die Erosion im Randbereich auf ein Minimum reduziert ist.

Ein weiterer besonderer Vorteil ist die günstige Rückbaubarkeit per Kran- oder Saugschiff und die komplette Wiederverwendbarkeit des umweltunbedenklichen Offshore-Fundamentmaterials.

Bei den bisher bekannten Fundamenten für Offshore-Energieanlagen ist immer eine aufwendige Nacharbeitung notwendig, was in diesem Fall nicht notwendig ist und insbesondere unter Betrachtung der Kosten einen Vorteil mit sich bringt.

Als weiterer Vorteil des erfindungsgemäßen Offshore-Fundamentes bei Einsatz von üblichen Meerestiefen geringer als 30 Meter führt die Erfindung dazu, dass deutlich weniger Material für das Monopile verwendet werden muss, so dass hier ein enormes Einsparpotenzial bei der Herstellung des Monopiles realisiert werden kann, da das Monopile nicht so tief wie bisher nötig in den Meeresboden getrieben werden muss.

Insgesamt ist somit ein Offshore-Fundament für Monopile-Strukturen für Energieanlagen angegeben, das im Wesentlichen kostengünstig herstellbar ist und insbesondere die Möglichkeit eröffnet in tieferen Gewässern über 30 Meter Wassertiefe einfache Monopile-Konstruktionen für die Energienutzung zu verwenden.

Das Offshore-Fundament weist im sedimentierten Zustand einen Böschungswinkel im Bereich von 1:1,5 bis 1:3 auf, was einen nahezu ideal angeströmten Unterwasserkörper unter Beachtung der Höhe, Stabilität und Belastungseigenschaften darstellt.

Wenn die ungebundenen gebrochenen Steine eine Korngröße von 1 bis 200 mm aufweisen, erfolgt während des Einbringens bzw. der Sedimentation eine optimale Verzahnung miteinander. Hierzu wird ein Gesteinsgemisch mit optimaler Kornzusammensetzung, entsprechend der Idealsieblinie gemäß oder ähnlich der Fullerparabel auf den Meeresboden als Offshore-Fundament aufgebracht.

Ein weiterer besonderer Vorteil ist die Materialrohdichte der ungebundenen gebrochenen Steine im Bereich von 2,3 t/m³ bis 3,8 t/m³, insbesondere 2,8 t/m³ liegt, da hier besonders gute Festigkeitswerte des Fundamentes in Testreihen festgestellt wurden. Für ein optimales Offshore-Fundament liegt die Schüttdichte der ungebundenen gebrochenen Steine im Bereich von 1,5 t/m³ bis 2,5 t/m³, insbesondere bei 1,9 t/m³. Die ungebundenen gebrochenen Steine sind erosions- und/oder filterstabil.

Wenn das Verhältnis zwischen dem Durchmesser des zu verwendenden oder verwendeten Monopiles und der Breite der Spitze des Offshore-Fundamentes nach dem Einbringen bzw. Sedimentieren im Bereich von 1:1 bis 1:3 liegt, bevorzugt 1:1,5 beträgt, werden die eingeleiteten Kräfte eines in dem Offshore-Fundament angeordneten Monopiles ausreichend und besonders effektiv in den Meeresboden abgeleitet.

Bei Erfordernis kann ein ergänzender Kolkschutz in Teilbereichen an der Oberfläche des Offshore-Fundamentes aus gebrochenen Steinen vorgesehen werden.

Das Herstellungsverfahren für ein Offshore-Fundament für und mit einem Monopile einer Offshore-Energieanlage, insbesondere Wind-, Solar- oder Wasserkraftenergieanlage, zur Sicherung des Monopiles im und am Meeresboden nach einem der vorangehenden Ansprüche, mit den Schritten:
- Aufschütten eines Gesteinsgemisches aus ungebundenen und gebrochenen Steinen in Form eines weit gestuften Gemisches im Bereich von 1 mm bis 200 mm Gesteinsgröße auf einem Punkt des Meeresbodens bis zur Höhe h1;
- Selbstsedimentieren des aufgeschütteten Gesteins zu einem Kegelstumpf, wenigstens einem Kegel;
- Einbringen des Monopiles direkt in und durch das Offshore-Fundament durch Einrammen, Einbohren und/oder Einrütteln, wobei der Monopile bis in den Meeresboden eingebracht wird.

Ein konventionell hergestellter zweilagiger Kolkschutz ist normalerweise nicht durchrammbar, da die Decklage aus zu großen Gesteinsfraktionen besteht, weshalb üblicherweise zunächst der Einbau eines kleinen Gesteins als Filterlage erfolgt, gefolgt von der Rammung des Monopiles und erst im Anschluss der abschließenden Abdeckung der Filterlage mittels einer Decklage aus großen Steinen. Hierbei ist klar der hohe zeitliche Einsatz als negativ einzustufen, da mindestens zwei mal ein Transportschiff die Steine zu dem Aufstellort liefern und in der Regel mit einem speziellen Einbringsystem, wie beispielsweise einem Greifer oder entsprechenden Rutschsystemen, die Decklage um den Monopile herum und an diesem vorbei vorsichtig aufgebracht werden muss, ohne dabei den Monopile zu beschädigen.

Die Höhen h1 bzw. h2 sowie h3 und h4 des Monopiles bzw. des Offshore-Fundamentes sind entsprechend den erforderlichen statischen Berechnungen zu bestimmen.

Nachfolgend wird ein Ausführungsbeispiel der Erfindung anhand der beiliegenden Zeichnung detailliert beschrieben.

Darin zeigt:
- Fig. 1: eine schematische Darstellung des Ausführungsbeispiels des erfindungsgemäßen Offshore-Fundamentes.

In Fig. 1 ist eine schematische Darstellung des Ausführungsbeispiels des erfindungsgemäßen Offshore-Fundamentes 4 dargestellt.

Das Offshore-Fundament 4 besteht aus einzelnen ungebundenen gebrochenen Natursteinen der Fraktion 1 bis 200 mm. Die Steine 41, die aus umliegenden als auch aus weit entfernten Steinbrüchen entstammen, wurden im Steinbruch bzw. an einem Bearbeitungsort gebrochen und im Anschluss beispielsweise mittels eines Fallpipe-Schiffes an den Aufstellungsort gebracht und auf den Meeresboden 2 aufgebracht.

Durch das Aufbringen hat sich ein kegelförmiges Aufschüttungsfundament 4 mit der Höhe h1 ausgebildet, was im Anschluss eine Zeit, beispielsweise mehrere Monate oder auch Jahre, bevorzugt etwa ein Jahr, selbst verdichtet hat. Eine Wartezeit ist aber nicht zwingend erforderlich. Bei dieser Selbstverdichtung bzw. während des Einbringens verzahnen sich die einzelnen Fraktionen des aufgebrachten Gesteins 41 derart miteinander, dass ein nahezu monolithischer Block entsteht. Während der Sedimentation bzw. des Aufschüttens und der Selbstverdichtung wird die ursprünglich aufgeschüttete Basis breiter und die Höhe h1 bei Einbringung reduziert sich auf die Höhe h2. Hierbei bildet sich noch ein abgeflachter oberer Kegelstumpfbereich aus. Das Steigungsverhältnis an der Böschung beträgt etwa 1:1,5 bis 1:3.

Im Anschluss an die Sedimentation des Gesteins 41 zu dem monolithischen Offshore-Fundament 4 wird das Monopile 1 von der Oberseite in das kegelstumpfförmige Offshore-Fundament 4 durch Einrammen oder Bohren eingetrieben. Hierbei erfolgt das Einrammen/Bohren bis in den Meeresboden 2 hinein, wobei jedoch nur eine geringere Eindringtiefe h3 in den Meeresboden 2 von Nöten ist, da insgesamt über die Gesamtlänge h4, nämlich h3 zuzüglich h2, das Monopile 1 kraftschlüssig und sicher verankert ist, wobei sämtliche in das Monopile 1 eingeleiteten Kräfte auf den Meeresboden 2 übertragen werden. Durch das Einbringen des Monopiles wird das Offshore-Fundament an dessen Spitze durch den Rüttel-/Rammvorgang breiter.

Als weiterer Vorteil des erfindungsgemäßen Offshore-Fundamentes bei Einsatz von üblichen Meerestiefen geringer als 30 Meter führt die Erfindung dazu, dass deutlich weniger Material für das Monopile 1 verwendet werden muss, so dass hier ein enormes Einsparpotenzial bei der Herstellung des Monopiles 1 realisiert werden kann.

In diesem Ausführungsbeispiel beträgt der Durchmesser des Monopiles 1 ungefähr 6 Meter. Der Kopfbereich des Offshore-Fundamentes ist hierbei derart ausgebildet, dass seitlich etwa 4 Meter Material um den Monopile 1 umlaufend vorhanden sind.

Nachfolgend sind in einer Tabelle beispielhafte Ausführungen des Offshore-Fundamentes aufgeführt:

| Höhe h1 [m] | Höhe h2 [m] | Basisbreite Ø (Böschung 1:2)[m] | Gesteinsmenge [t] |
|---|---|---|---|
| 8 | 4,3 | 32 | 3.900 |
| 10 | 6,3 | 40 | 8.000 |
| 12 | 8,3 | 50 | 15.000 |

Insgesamt lässt sich an diesem Ausführungsbeispiel gut erkennen, dass etwa die Hälfte des Monopiles 1 im Offshore-Fundament 4 und Meeresboden 2 angeordnet ist, wobei lediglich weniger als 30 % der Gesamtlänge des Monopiles 1 im Meeresboden 2 eingebracht sind.

Mit diesem überraschend einfach ausgebildeten Offshore-Fundament 4 können damit kostengünstig tiefere Meeresregionen mit Wassertiefen zwischen 30 und 50 Metern für die Monopile-Nutzung erreicht werden, als auch bei herkömmlichen Meerestiefen unter 30 Meter die Monopile-Herstellungskosten durch die quasi Anhebung des Meeresbodens reduziert werden. Ebenso können steinige Meeresböden 2, die mit einer geringeren nutzbaren Schicht für die Eintreibung eines Monopiles 1 an der Oberfläche geeignet sind, genutzt werden, da nur ein Bruchteil der üblicherweise notwendigen Länge des Monopiles 1 in den Meeresboden 2 eingebracht werden muss.

### Bezugszeichenliste

- 1: Monopile
- 2: Meeresboden
- 3: Wasseroberfläche
- 4: aufgeschüttetes Fundament
- 41: gebrochener Stein

- h1: Höhe des aufgeschütteten Fundamentes bei Einbringung des Schüttgutes
- h2: Höhe des aufgeschütteten und im Anschluss sedimentierten Fundamentes
- h3: Eindringtiefe des Monopiles in den Meeresboden
- h4: Gesamtlänge der Monopile-Verankerung

## Patentansprüche

1. Offshore-Fundament (4) für einen Monopile (1) einer Offshore-Energieanlage, insbesondere Wind- oder Wasserkraftenergieanlage, zur Sicherung des Monopiles im und am Meeresboden (2) mit Gestein,
**dadurch gekennzeichnet, dass**
das Offshore-Fundament (4) ausschließlich aus auf dem Meeresboden (2) aufgeschütteten ungebundenen gebrochenen Steinen (41) in Form eines weit gestuften Gemisches im Bereich von 1 mm bis 200 mm Gesteinsgröße besteht
und
die Steine (41) im Verbund kegelförmig, wenigstens kegelstumpfförmig, aufgeschüttet sedimentiert angeordnet sind,
wobei die Steine (41) auf dem Meeresboden (2) punktuell am späteren Ort des Monopiles (1) aufgebracht sind und ausschließlich durch deren Eigengewicht verdichtet, wenigstens sedimentiert sind.

2. Offshore-Fundament (4) nach Anspruch 1,
**dadurch gekennzeichnet, dass**
das Offshore-Fundament (4) einen Böschungswinkel im Bereich von 1:1,5 bis 1:3 aufweist.

3. Offshore-Fundament (4) nach Anspruch 1 oder 2,
**dadurch gekennzeichnet, dass**
die Materialrohdichte der ungebundenen gebrochenen Steine (41) im Bereich von 2,3 t/m³ bis 3,8 t/m³ liegt
und
die Schüttdichte der ungebundenen gebrochenen Steine (41) im Bereich von 1,5 t/m³ bis 2,5 t/m³, insbesondere bei 1,9 t/m³ liegt.

4. Offshore-Fundament (4) nach einem der vorangehenden Ansprüche,
**dadurch gekennzeichnet, dass**
die ungebundenen gebrochenen Steine (41) filterstabil, wenigstens erosionsstabil sind.

5. Offshore-Fundament (4) nach einem der vorangehenden Ansprüche,
**dadurch gekennzeichnet, dass**
das Verhältnis zwischen dem Durchmesser des zu verwendenden oder verwendeten Monopiles (1) und der Breite der Spitze des Offshore-Fundamentes (4) im Bereich von 1:1 bis 1:3, bevorzugt 1:1,5 beträgt.

6. Offshore-Fundament (4) nach einem der vorangehenden Ansprüche,
**dadurch gekennzeichnet, dass**
ergänzend in Teilbereichen an der Oberfläche des Offshore-Fundamentes (4) eine zusätzliche Abdeckschicht aus gebrochenen Steinen (41) der Korngröße bis 600 mm vorgesehen ist.

7. Herstellungsverfahren für ein Offshore-Fundament (4) für und mit einem Monopile (1) einer Offshore-Energieanlage, wenigstens einer Wind-, Solar- oder Wasserkraftenergieanlage, zur Sicherung des Monopiles (1) im und am Meeresboden (2) nach einem der vorangehenden Ansprüche, mit den Schritten:
- Aufschütten eines Gesteinsgemisches aus ungebundenen und gebrochenen Steinen (41) in Form eines weit gestuften Gemisches im Bereich von 1 mm bis 200 mm Gesteinsgröße auf einem Punkt des Meeresbodens (2) bis zur Höhe h1;
- Selbstsedimentieren des aufgeschütteten Gesteins (41) zu einem Kegelstumpf, wenigstens einem Kegel;
- Einbringen des Monopiles (1) direkt in und durch das Offshore-Fundament (4) durch Einrammen, Einbohren und/oder Einrütteln, wobei der Monopile bis in den Meeresboden (2) eingebracht (h3) wird.

## Claims

1. An offshore foundation (4) for a monopile (1) of an offshore energy installation, in particular a wind or water power energy installation, to secure the monopile in and to the sea bed (2) using rocks, **characterized in that** the offshore foundation (4) is composed solely of loose, crushed stones (41) heaped up on the sea bed (2), which stones (41) are in the form of a widely graduated mixture in the range from 1 mm to 200 mm of rock size,
and the stones (41) collectively are arranged settled, heaped up in a cone shape, at least in the shape of a truncated cone,
wherein the stones (41) on the sea bed (2) are applied selectively at the subsequent site of the monopile (1) and are compacted, at least settled, solely through their own weight.

2. An offshore foundation (4) according to claim 1, **characterized in that** the offshore foundation (4) has an angle of slope in the range from 1:1.5 to 1:3.

3. An offshore foundation (4) according to claim 1 or 2, **characterized in that** the material apparent density of the loose, crushed stones (41) lies in the range from 2.3 t/m³ to 3.8 t/m³ and the bulk density of the loose, crushed stones (41) lies in the range from 1.5 t/m³ to 2.5 t/m³, in particular is 1.9 t/m³.

4. An offshore foundation (4) according to any one of the preceding claims, **characterized in that** the loose, crushed stones (41) are stable with regard to filtration, at least stable with regard to erosion.

5. An offshore foundation (4) according to any one of the preceding claims, **characterized in that** the ratio between the diameter of the monopile (1) which is to be used or has been used and the width of the top of the offshore foundation (4) is in the range from 1:1 to 1:3, preferably 1:1.5.

6. An offshore foundation (4) according to any one of the preceding claims, **characterized in that** additionally an additional cover layer of crushed stones (41) of the particle size up to 600 mm is provided in partial regions at the surface of the offshore foundation (4).

7. A manufacturing method for an offshore foundation (4) for and with a monopile (1) of an offshore energy installation, at least a wind, solar or water power energy installation, to secure the monopile (1) in and to the sea bed (2) according to any one of the preceding claims, having the steps:
- heaping up of a rock mixture of loose and crushed stones (41) in the form of a widely graduated mixture, in the range from 1 mm to 200 mm rock size, on a point of the sea bed (2) to the height h1;
- self-settling of the heaped-up rocks (41) to form a truncated cone, at least a cone;
- introduction of the monopile (1) directly into and through the offshore foundation (4) though driving in, drilling in and/or embedment by vibration,
wherein the monopile is introduced (h3) into the sea bed (2).

## Revendications

1. Fondation offshore (4) pour un monopieu (1) d'une installation de production d'énergie offshore, notamment une installation de production d'énergie éolienne ou marémotrice, destinée à assujettir le monopieu dans et sur le fond marin (2) à l'aide de roche,
**caractérisée en ce que**
la fondation offshore (4) se compose exclusivement de pierres (41) concassées non liées déversées sur le fond marin (2) sous la forme d'un mélange dans une large plage d'une granulométrie comprise entre 1 mm et 200 mm, et
les pierres (41) sont disposées sédimentées telles que déversées en formant un ensemble de forme conique ou au moins tronconique,
les pierres (41) sont amenées ponctuellement sur le fond marin (2) à l'endroit du futur monopieu (1) puis sont compactées, ou au moins sédimentées, exclusivement sous l'effet de leur propre poids.

2. Fondation offshore (4) selon la revendication 1,
**caractérisée en ce que**
la fondation offshore (4) présente un angle de déblai situé dans la fourchette comprise entre 1:1,5 et 1:3

3. Fondation offshore (4) selon la revendication 1 ou 2,
**caractérisée en ce que**
la masse volumique apparente du matériau des pierres (41) concassées non liées se situe dans la fourchette comprise entre 2,3 t/m³ et 3,8 t/m³
et
la densité apparente des pierres (41) concassées non liées se situe dans la fourchette comprise entre 1,5 t/m³ et 2,5 t/m³, notamment à 1,9 t/m³.

4. Fondation offshore (4) selon l'une des revendications précédentes,
**caractérisée en ce que**
les pierres (41) concassées non liées ont une stabilité de filtre, au moins une stabilité à l'érosion.

5. Fondation offshore (4) selon l'une des revendications précédentes,
**caractérisée en ce que**
le rapport entre le diamètre du monopieu (1) utilisé ou à utiliser et la largeur de la pointe de la fondation offshore (4) s'élève dans la fourchette comprise entre 1:1 et 1:3, de préférence à 1:1,5.

6. Fondation offshore (4) selon l'une des revendications précédentes,
**caractérisée en ce qu'**
en complément, une couche de recouvrement supplémentaire, composée de pierres (41) concassées d'une granulométrie allant jusqu'à 600 mm, est prévue dans des parties de la surface de la fondation offshore (4).

7. Procédé de construction d'une fondation offshore (4) pour et avec un monopieu (1) d'une installation de production d'énergie offshore, au moins une installation de production d'énergie éolienne, solaire ou marémotrice, pour assujettir le monopieu (1) dans et sur le fond marin (2) selon l'une des revendications précédentes, avec les étapes consistant à :
- déverser en un point du fond marin sur une hauteur (h1) un mélange rocheux composé de pierres (41) concassées non liées sous la forme d'un mélange dans une large plage d'une granulométrie comprise entre 1 mm et 200 mm ;
- autosédimenter les pierres (41) déversées pour former un tronc de cône, au moins un cône ;
- introduire le monopieu (1) directement dans et à travers la fondation offshore (4) par enfoncement par battage, par perçage et/ou par vibration, le monopieu étant introduit (h3) jusque dans le fond marin (2).
